# EUROPÄISCHE PATENTSCHRIFT

(11) **EP 2 314 763 B1**
(45) Veröffentlichungstag und Bekanntmachung des Hinweises auf die Patenterteilung: **27.06.2012**
(21) Anmeldenummer: 10169353.9
(22) Anmeldetag: 13.07.2010
(51) Int. Cl.: D21F 3/02, D21G 1/00

(54) **Vorrichtung zur Behandlung einer Faserstoffbahn**
Method for processing a sheet of fibrous material
Dispositif destiné au traitement d'une bande de matière fibreuse

(30) Priorität: 15.09.2009 DE 102009029482
(43) Veröffentlichungstag der Anmeldung: 27.04.2011
(73) Patentinhaber: Voith Patent GmbH, 89522 Heidenheim (DE)
(72) Erfinder: Zhao, Shulei, Dr.-Ing., 300457 Tianjin (CN)

(56) Entgegenhaltungen:
- EP-A1- 1 811 083
- DE-A1- 3 410 172
- DE-A1- 19 544 979

## Beschreibung

Die Erfindung betrifft eine Vorrichtung zur Behandlung einer Faserstoffbahn, in der diese mit einem umlaufenden Mantel oder einem umlaufenden Band gegen ein beheizbares Gegendruckelement, insbesondere eine beheizbare Walze, anpressbar ist, wobei der Anpressdruck durch einen Schuh aufbringbar ist, der mit einer Anlagefläche von innen gegen den Mantel oder das Band wirkt, wodurch der Mantel oder das Band mit der Gegenwalze eine Kontaktzone für die Faserstoffbahn bilden, welche Kontaktzone in Laufrichtung der Faserstoffbahn eine Länge von wenigstens 100 mm aufweist und über deren Länge der Anpressdruck variiert.

Eine solche Vorrichtung wird vielfach zur Entwässerung oder Satinage von Papier- oder Kartonbahnen verwendet. Eine Veränderung des Druckverlaufs in Laufrichtung der Faserstoffbahn wird beispielsweise durch ein Kippen des Schuhs erzeugt. Aus der DE 4410129 ist es bekannt, den Schuh zu krümmen, um den Druckverlauf zu variieren.

Neben dem Druckverlauf im Nip ist der Temperatureinfluss, insbesondere bei der Satinage, von entscheidender Bedeutung. Dabei ist spätestens seit einem Artikel in der Zeitschrift "Tappi Journal"/October 1982 von R. H. Crotogino der Fachwelt bekannt, welche Möglichkeiten mit dem "Temperature Gradient Calendering" geboten werden. Hierbei kommt eine relativ kalte Papierbahn mit sehr heißen Walzen (> 150°C Oberflächentemperatur) in Kontakt. Durch das entstehende starke Temperaturgefälle in Dickenrichtung der Faserstoffbahn von der Oberfläche zur Mitte der Bahn, werden die äußeren heißen Fasern mehr verdichtet als die innen liegenden kühleren Fasern. Trotz des gleichzeitig aufgebrachten Drucks im Walzennip wird das Volumen der Bahn deutlich geschont gegenüber herkömmlichen Satinageverfahren, bei denen die Bahn weitgehend durchgewärmt war. Außerdem zeigte sich überraschend, dass auch das Satinageergebnis in Glanz und Glätte besser war. Aus dem Bericht von Crotogino ist noch zu entnehmen, dass seine Versuche mit Bahngeschwindigkeiten von maximal 730 m/min und Streckenlasten in Höhe von 105 kN/m (das entspricht Druckspannungen im Nip von wenigstens 5 MPa) durchgeführt wurden.

Bei den heutigen schnell laufenden Maschinen funktioniert die starke Aufwärmung der Deckschicht nicht mehr zufriedenstellend. Ein Walzennip ist zu kurz, um die notwendige Wärmeenergie für ein "Temperature Gradient Calendering" zu übertragen. Aus diesem Grund müssen mehrere Walzennips hintereinander geschaltet sein. Ein alternatives Ausweichen auf einen verlängerten Schuhnip bringt zwar bereits Vorteile, aber es fehlen dann die notwenigen Druckspannungen zur Oberflächenverdichtung.

Es ist die Aufgabe der Erfindung, das Prinzip des "Temperature Gradient Calenderings" auch bei den heutigen hohen Faserstoffbahngeschwindigkeiten oberhalb von 1600 m/min praktikabel zu machen.

Die Aufgabe wird dadurch gelöst, dass die Länge der Kontaktzone eine zu Beginn längere, zumindest über die Hälfte reichende Aufheizstrecke mit geringem Druck und wenigstens eine folgende sehr kurze Impulsstrecke hohen Drucks umfasst.

Durch die Trennung der Aufheizstrecke und somit der Aufheizphase von der Impulsstrecke und somit der Verdichtungsphase kann die gewünschte "Temperature Gradient Calendering"-Behandlung zufriedenstellend durchgeführt werden. Die Heizstrecke wird dabei so bemessen und temperaturmäßig ausgelegt, dass die Oberfläche der Bahn den Tg-Punkt, also die Anschmelztemperatur der Fasern, erreicht. Das Innere der Bahn in Dickenrichtung behält dabei im Wesentlichen die Temperatur, mit der sie in die Vorrichtung eintrat. Die Impulsstrecke ist so ausgelegt, dass in ihr die Oberfläche im gewünschten Maß verdichtet und geglättet wird. Diese Auslegung fällt einem Fachmann leicht, denn der Impuls entspricht demjenigen in einem herkömmlichen Kalandernip. Sollte er für bestimmte Faserstoffbahnsorten nicht bekannt sein, so ist er auf einfache Weise im Versuch zu klären.

Es ist von Vorteil, wenn der geringe Druck der Aufheizstrecke unter 2 MPa liegt. Der Energieeintrag in Form von Druck in die Vorrichtung wird auf diese Weise klein gehalten. Dabei ist ein Druck von unter 2 MPa ausreichend, um den notwendigen Wärmeübergang sicher zu stellen. Es sollte darauf geachtet werden, dass die Oberflächentemperatur des Gegendruckelementes, insbesondere einer Heizwalze, zumindest bei über 150°C, besser bei über 180°C liegt.

Vorzugsweise wird die Impulsstrecke durch ein zusätzliches Druckelement, das in Verbindung mit dem Schuh steht, bestimmt. Die Heizstrecke und die Impulsstrecke werden somit in dem einen Schuh vereint. Die Gesamtschuhlänge in Laufrichtung der Faserstoffbahn von über 100 mm wird so aufgeteilt, dass der erste und weitaus größte Teil zum Aufheizen der Bahn dient. Zum Schluss wird die Bahn durch ein zusätzliches Druckelement mit einem Impuls beaufschlagt, der die endgültige und abschließende Verdichtung vornimmt.

Aus diesem Grund ist es auch günstig, wenn das Druckelement in Laufrichtung der Faserstoffbahn am Ende des Schuhs angeordnet ist. Mit Vorteil ist dafür gesorgt, dass das Druckelement in der Anlagefläche des Schuhs gelagert ist. Dadurch wird eine stabile Lage des in der Regel verglichen mit den Ausmaßen des Schuhs schmalen Druckelementes gewährleistet.

Besonders bevorzugt ist das Druckelement ein Rotationskörper. Der über das Druckelement hinweggleitende Mantel oder das sich darüber laufende Band wird dadurch einem deutlich geringeren Verschleiß unterworfen, da sich der der Rotationskörper mit einer Umfangsgeschwindigkeit in der gleichen Größenordnung wir die des Bandes oder des Mantels drehen kann. Eine reibende Relativbewegung wird so vermieden. Das erhöht die Standzeit von Band bzw. Mantel.

Um zusätzlich die Reibungsverlusten und -beanspruchungen an der Rotationskörper-Lagerung zu vermeiden ist mit Vorteil vorgesehen, dass der Rotationskörper in einem Lagerungsraum auf einem Schmierfilm gelagert ist und frei rotieren kann. Der Schmierfilm wird dabei unter Druck in einen Raum im Schuh gepresst, in dem der Rotationskörper gelagert ist. Der Rotationskörper kann dort ohne Reibbeanspruchung flüssigkeitsgelagert frei rotieren.

Bevorzugt erstreckt das Druckelement sich über die Breite der Faserstoffbahn. Es kann dabei in Verbindung mit einem bahnbreiten Schuh stehen oder sich über mehrere axial aneinandergrenzende Schuhe erstrecken. Dadurch, dass das Druckelement über die Breite der Bahn reicht, wird gewährleistet, dass der Druckimpuls über die gesamte Bahn gleich und nicht unterbrochen ist. Auf diese Weise wird eine qualitativ einheitlich verdichtete und geglättete Faserstoffbahn erzeugt.

Es ist von Vorteil, wenn das Druckelement oder wenigstens ein Teil davon 0,001 bis 1 mm über die Anlagefläche in Richtung Band oder Mantel hinaussteht. Je nach Faserstoffbahnsorte und Band- bzw. Mantelmaterial hat sich ein Überstand in diesem Größenbereich als wirkungsvoll erwiesen. Gängige Mantel- bzw. Bandmaterialien aus Kunststoff oder Metall können den Impuls, den das Druckelement bewirkt so auf die Faserstoffbahn weitergeben, dass dort ein für die Erfindung wichtiger Wirkdruck von 5 bis 40 MPa ankommt.

Besonders günstig ist es, wenn der hohe Druck der Impulsstrecke höher als 10 MPa ist. Dann erzielt der Betreiber der erfindungsgemäßen Vorrichtung eine Satinage der Faserstoffbahn, die ansonsten nur mit einem Mehrwalzenkalander erzeugbar wäre.

Die Erfindung wird im Folgenden anhand eines Ausführungsbeispiels unter Bezugnahme auf die Zeichnung näher erläutert. In dieser zeigt die Figur eine schematische Ausschnittsdarstellung einer erfindungsgemäßen Vorrichtung zur Behandlung einer Faserstoffbahn.

Die Vorrichtung 1 besitzt einen Schuh 2 und ein Gegendruckelement 3. Das Gegendruckelement 3 ist in diesem Ausführungsbeispiel eine auf über 150°C, vorzugsweise auf über 180°C beheizbare Walze. Der Schuh besitzt eine Anpressfläche 10, die an die Kontur des Gegendruckelementes 3 angepasst konkav gekrümmt ist.
Der Schuh 2 ist in der Lage, ein umlaufendes Band oder einen umlaufenden Mantel 4 gegen das Gegendruckelement zu pressen. Die Möglichkeiten der Anpressung solcher Schuhe sind dem Fachmann bekannt und müssen hier nicht weiter erläutert werden.

Zwischen dem Mantel oder Band 4 und dem Gegendruckelement 3 wird die Faserstoffbahn 5 unter Druck- und Temperatureinfluss behandelt. Die Bewegungsrichtungen von Band bzw. Mantel 4, Gegendruckelement 3 und Faserstoffbahn 5 sind durch Pfeile in der Figur gekennzeichnet.

Man möchte die Bahn 5 in der Vorrichtung 1 ähnlich dem "Moisture Gradient Calendering"-Verfahren behandeln. Dazu umfasst die Kontaktzone 13, in der die Faserstoffbahn zwischen Gegendruckelement 3 und Band oder Mantel 4 behandelt wird, eine Heizstrecke 11, der eine Impulsstrecke 12 folgt.

Um die Reibung des Bandes oder des Mantels 4 auf der Schuhoberfläche gering zu halten, ist eine Schmiermittelzufuhr 9 vorgesehen, die Schmiermittel in den Spalt zwischen Mantel bzw. Band 4 und Schuh 2 einbringt. Im Ausführungsbeispiel sind dazu Düsen vorgesehen, die für einen hydrodynamischen Schmierfilm sorgen. Die Erfindung schließt aber auch nicht aus, die Schuhoberfläche in bekannter Art hydrostatisch zu schmieren.

In der Heizstrecke, die sich zumindest über die erste Hälfte der Anlagefläche 10 des Schuhs 2 erstreckt, wird mit einem moderaten Druck unter 2 MPa die Bahn gegen das beheizte Gegendruckelement 3 angelegt. Bei einer Schuhlänge von in Faserbahnlaufrichtung mindestens 100 mm soll die Heizstrecke 11 demnach mindestens 50 mm lang sein. In dieser Heizstrecke 11 wird die Oberfläche der Bahn 5 derart erwärmt, dass man sie leicht glätten und verdichten kann. Die Einwirkzeit wird aber genau so bemessen, dass das Innere der Bahn 5 im Wesentlichen seine Einlauftemperatur vor dem Eintritt in die Vorrichtung 1 behält, bevor die Bahn 5 in die nachgeschaltete Impulsstrecke 12 einfährt.

Die Impulsstrecke besitzt ein Druckelement 6, das auf das Band bzw. den Mantel 4 einen erhöhten Druckimpuls ausübt. Das Druckelement 6 kann sich über die Bahnbreite erstrecken und steht etwas aus der Anlagefläche 10 vor. Der Druckimpuls überträgt sich durch den Mantel bzw. das Band auf die Papierbahn 5, die an dieser Stelle mit einem Druck größer als 10 MPa gegen das Gegendruckelement 3 gepresst wird. Dadurch wird die Bahn an ihrer Oberfläche komprimiert und geglättet.

Als zusätzliches und separates Druckelement 6 ist in dem Ausführungsbeispiel ein in einem Lagerungsraum 8 angeordneter Rotationskörper vorgesehen. Der Lagerungsraum 8 entspricht einem längsgeschnittenen Zylinderhohlraum, dessen Innendurchmesser nur wenig größer ist als der Außendurchmesser des Rotationskörpers. Durch die Unterstützung des über eine Schmiermittelzuleitung 7 unter Druck zugeführten Schmiermittels kann sich der Rotationskörper frei in dem Lagerungsraum 8 drehen.

Von den dargestellten Ausführungsformen kann in vielfacher Hinsicht abgewichen werden, ohne den Grundgedanken der Erfindung zu verlassen. Insbesondere ist es völlig freigestellt, welche Form das Druckelement 6 aufweist. Erfindungswesentlich ist nur, dass wenigstens ein Teil des Druckelementes über die Anlagefläche 10 des Schuhs 2 übersteht, um den Druckimpuls auf das Band oder den Mantel 4 ausüben zu können. Dazu genügt ein Überstand in der Größenordnung von 0,001 bis 1 mm.

Der Satinageprozess kann, wie allgemein bekannt und deshalb nicht dargestellt, durch Befeuchtungseinrichtungen (Dampf-, Düsenfeuchter) vor der erfindungsgemäßen Vorrichtung 1 unterstützt werden.

### Bezugszeichenliste

- 1: Vorrichtung zur Behandlung einer Faserstoffbahn
- 2: Schuh
- 3: Gegendruckelement
- 4: Mantel oder Band
- 5: Faserstoffbahn (kurz Bahn)
- 6: Druckelement (Rotationskörper)
- 7: Schmiermittelzufuhrleitung
- 8: Lagerungsraum
- 9: Schmiermittelzufuhr
- 10: Anlagefläche
- 11: Heizstrecke
- 12: Impulsstrecke
- 13: Kontaktzone

## Patentansprüche

1. Vorrichtung zur Behandlung einer Faserstoffbahn (5), in der diese mit einem umlaufenden Mantel oder einem umlaufenden Band (4) gegen ein beheizbares Gegendruckelement (3) anpressbar ist, wobei der Anpressdruck durch einen Schuh (2) aufbringbar ist, der mit einer Anlagefläche (10) von innen gegen den Mantel oder das Band (4) wirkt, wodurch der Mantel oder das Band (4) mit der Gegenwalze (3) eine Kontaktzone (13) für die Faserstoffbahn (5) bilden, welche Kontaktzone (13) in Laufrichtung der Faserstoffbahn (5) eine Länge von wenigstens 100 mm aufweist und über deren Länge der Anpressdruck variiert,
**dadurch gekennzeichnet, dass** die Länge der Kontaktzone (13) eine zu Beginn längere, zumindest über die Hälfte reichende Aufheizstrecke (11) mit geringem Druck und wenigstens eine folgende sehr kurze Impulsstrecke (12) hohen Drucks umfasst.

2. Vorrichtung gemäß Anspruch 1,
**dadurch gekennzeichnet, dass** der geringe Druck der Aufheizstrecke (11) unter 2 MPa liegt.

3. Vorrichtung gemäß einem der Ansprüche 1 oder 2,
**dadurch gekennzeichnet, dass** die Impulsstrecke (12) durch ein zusätzliches Druckelement (6), das in Verbindung mit dem Schuh (2) steht, bestimmt wird.

4. Vorrichtung gemäß Anspruch 3,
**dadurch gekennzeichnet, dass** das zusätzliche Druckelement (6) in Laufrichtung der Faserstoffbahn (5) am Ende des Schuhs (2) angeordnet ist.

5. Vorrichtung gemäß Anspruch 3,
**dadurch gekennzeichnet, dass** das zusätzliche Druckelement (6) in der Anlagefläche (10) des Schuhs (2) gelagert ist.

6. Vorrichtung gemäß Anspruch 4 oder 5,
**dadurch gekennzeichnet, dass** das zusätzliche Druckelement (6) ein Rotationskörper ist.

7. Vorrichtung gemäß Anspruch 6,
**dadurch gekennzeichnet, dass** der Rotationskörper in einem Lagerungsraum (8) auf einem Schmierfilm gelagert ist und frei rotieren kann.

8. Vorrichtung gemäß einem der Ansprüche 3 bis 7,
**dadurch gekennzeichnet, dass** das zusätzliche Druckelement (6) sich über die Breite der Faserstoffbahn (5) erstreckt.

9. Vorrichtung gemäß einem der Ansprüche 3 bis 8,
**dadurch gekennzeichnet, dass** das zusätzliche Druckelement (6) oder wenigstens ein Teil davon 0,001 bis 1 mm über die Anlagefläche (10) in Richtung Band oder Mantel (4) hinaussteht.

10. Vorrichtung gemäß einem der Ansprüche 1 bis 9,
**dadurch gekennzeichnet, dass** der hohe Druck der Impulsstrecke (12) höher als 10 MPa ist.

## Claims

1. Device for processing a fibrous web (5), in which the latter can be pressed against a heatable mating pressure element (3) by a circulating shell or a circulating belt (4), it being possible for the contact pressure to be applied by a shoe (2) which acts from the inside against the shell or the belt (4) with a contact surface (10), by which means the shell or the belt (4), together with the mating roll (3), form a contact zone (13) for the fibrous web (5), which contact zone (13) has a length of at least 100 mm in the running direction of the fibrous web (5), and over the length of which the contact pressure varies,
**characterized in that**
the length of the contact zone (13) comprises a heating section (11) that is longer at the start, reaches over at least half and has a low pressure, and at least one following, very short impulse section (12) at high pressure.

2. Device according to Claim 1,
**characterized in that**
the low pressure of the heating section (11) lies below 2 MPa.

3. Device according to either of Claims 1 and 2,
**characterized in that**
the impulse section (12) is determined by an additional pressure element (6), which is connected to the shoe (2).

4. Device according to Claim 3,
**characterized in that**
the additional pressure element (6) is arranged at the end of the shoe (2) in the running direction of the fibrous web (5).

5. Device according to Claim 3,
**characterized in that**
the additional pressure element (6) is mounted in the contact surface (10) of the shoe (2).

6. Device according to Claim 4 or 5,
**characterized in that**
the additional pressure element (6) is a rotating body.

7. Device according to Claim 6,
**characterized in that**
the rotating body is mounted in a bearing chamber (8) on a lubricating film and can rotate freely.

8. Device according to one of Claims 3 to 7,
**characterized in that**
the additional pressure element (6) extends over the width of the fibrous web (5).

9. Device according to one of Claims 3 to 8,
**characterized in that**
the additional pressure element (6) or at least a part thereof projects 0.001 to 1 mm beyond the contact surface (10) in the direction of the belt or shell (4).

10. Device according to one of Claims 1 to 9,
**characterized in that**
the high pressure of the impulse section (12) is higher than 10 MPa.

## Revendications

1. Dispositif pour le traitement d'une bande de matière fibreuse (5), dans lequel celle-ci peut être pressée au moyen d'une enveloppe périphérique ou d'une bande périphérique (4) contre un élément de pression conjugué chauffable (3), la pression d'application pouvant être appliquée par un sabot (2) qui agit avec une surface d'appui (10) depuis l'intérieur contre l'enveloppe ou la bande (4), de sorte que l'enveloppe ou la bande (4) forment avec le rouleau conjugué (3) une zone de contact (13) pour la bande de matière fibreuse (5), ladite zone de contact (13) présentant dans la direction d'avance de la bande de matière fibreuse (5) une longueur d'au moins 100 mm et la pression d'application variant sur sa longueur,
**caractérisé en ce que** la longueur de la zone de contact (13) comprend une section de chauffage (11) initialement plus longue, s'étendant au moins sur la moitié, de faible pression, et au moins une section d'impulsion suivante très courte (12), de pression élevée.

2. Dispositif selon la revendication 1,
**caractérisé en ce que** la faible pression de la section de chauffage (11) est inférieure à 2 MPa.

3. Dispositif selon l'une quelconque des revendications 1 ou 2,
**caractérisé en ce que** la section d'impulsion (12) est déterminée par un élément de pression supplémentaire (6) qui est en liaison avec le sabot (2).

4. Dispositif selon la revendication 3,
**caractérisé en ce que**
l'élément de pression supplémentaire (6) est disposé dans la direction d'avance de la bande de matière fibreuse (5) à l'extrémité du sabot (2).

5. Dispositif selon la revendication 3,
**caractérisé en ce que** l'élément de pression supplémentaire (6) est supporté dans la surface d'appui (10) du sabot (2).

6. Dispositif selon la revendication 4 ou 5,
**caractérisé en ce que** l'élément de pression supplémentaire (6) est un corps de révolution.

7. Dispositif selon la revendication 6,
**caractérisé en ce que** le corps de révolution est supporté dans un espace de palier (8) sur un film lubrifiant et peut tourner librement.

8. Dispositif selon l'une quelconque des revendications 3 à 7,
**caractérisé en ce que** l'élément de pression supplémentaire (6) s'étend sur la largeur de la bande de matière fibreuse (5).

9. Dispositif selon l'une quelconque des revendications 3 à 8,
**caractérisé en ce que** l'élément de pression supplémentaire (6) ou au moins une partie de celui-ci fait saillie sur 0,001 à 1 mm au-delà de la surface d'appui (10) dans la direction de la bande ou de l'enveloppe (4).

10. Dispositif selon l'une quelconque des revendications 1 à 9,
**caractérisé en ce que** la pression élevée de la section d'impulsion (12) est supérieure à 10 MPa.
